# EUROPÄISCHE PATENTSCHRIFT

(11) **EP 0 439 478 B1**
(45) Veröffentlichungstag und Bekanntmachung des Hinweises auf die Patenterteilung: **22.09.1993**
(21) Anmeldenummer: 89911360.9
(22) Anmeldetag: 17.10.1989
(51) Int. Cl.: E05B 59/04

(54) **SELBSTTÄTIGES SCHLOSS**
AUTOMATIC LOCK
SERRURE A VERROUILLAGE AUTOMATIQUE

(30) Priorität: 19.10.1988 DE 3835653
(43) Veröffentlichungstag der Anmeldung: 07.08.1991
(73) Patentinhaber: SCHONERT, Freimut, D-71229 Leonberg (DE)
(72) Erfinder: SCHONERT, Freimut, D-71229 Leonberg (DE)
(74) Vertreter: Thul, Leo
(86) Internationale Anmeldenummer: DE8900657
(87) Internationale Veröffentlichungsnummer: WO9004694

(56) Entgegenhaltungen:
- DE-A-36 311 18
- DE-C- 250 658
- DE-C- 539 540

## Beschreibung

### Stand der Technik

Die Erfindung geht aus von einem automatisch verriegelnden Schloß, insbesondere einem Türschloß nach der Gattung des Hauptanspruchs. Derartige Schlösser wirken mit einem entsprechend den Ausnehmungen aufweisenden Schließblech zusammen und sind mit einer die Falle in Schließrichtung beaufschlagenden Rückstelleinrichtung versehen. Beim Einlaufen des Schlosses in das Schließblech wird die in Zuschlagrichtung mit einer abgeschrägten Fläche versehene Falle entgegen der Kraft der Rückstelleinrichtung durch das Schließblech in das Schloßgehäuse geschoben.

Sobald sich die Ausnehmungen im Schloßstulp und im Schließblech überdecken, fährt die Falle aufgrund der Rückstellkraft aus dem Schloßgehäuse wieder aus und in das Schließblech ein. Bekanntermaßen ist die durch die Falle gegebene Schließwirkung keine ausreichende Sicherung gegen unbefugtes Öffnen des Schlosses. Mit Hilfe eines flachen, festen Gegenstandes, beispielsweise einer Scheckkarte, läßt sich die Falle in das Schloß zurückschieben und so die Tür öffnen. Eine ausreichende Sicherung ist nur bei in das Schließblech ausgefahrenem Schließriegel gegeben. Es sind daher Schlösser entwickelt worden, bei denen die Falle gegen derartiges Zurückschieben gesichert ist. Diese Lösung hat jedoch den Nachteil, daß bereits durch geringe Krafteinwirkung auf die Türe die Falle aus dem Schließblech drückbar ist.

Bei einem aus der DE-OS 32 41 273 bekannten automatisch verriegelnden Schloß ist daher entweder ein zusätzlicher Riegel vorgesehen oder die Falle ist als kombinierter Fallenschließriegel ausgebildet. Beim kombinierten Fallenschließriegel weist die Falle im Anschluß an den abgeschrägten Bereich einen geraden, riegelartigen Bereich auf, der bei in das Schließblech eingefahrenem Schloß in das Schließblech ausfährt. Auch hier ist der Schutz gegen Aufdrücken der Tür nicht ausreichend. Das Vorsehen eines zusätzlichen Riegels ist andererseits relativ aufwendig, da auch die Schließbleche und Türrahmen entsprechend gestaltet sein müssen.

Diese bekannten automatisch verriegelnden Schlösser arbeiten zudem mit einer Zusatzfalle zur Betätigung des Auslösemechanismus für die Verriegelung des Schlosses. Dies hat den Nachteil, daß eine Justierung erforderlich ist, damit die Verriegelung nicht zu früh ausgelöst wird. Eine solche Justierung ist recht schwierig und in jedem Einzelfall neu durchzuführen, da der Abstand zwischen Schloßstulp und Schließblech bei verschiedenen Türen große Toleranzen aufweisen kann. Dieser Abstand kann sich sogar noch nach Einbau des Schlosses verändern, so daß eine solche Schloßverriegelung plötzlich nicht mehr funktioniert.

Aus der DE-C-539 540 ist ein automatisch verriegelndes Schloß bekannt geworden, welches ohne Zusatzfalle arbeitet. Die Auslösung des in Schließrichtung unter Federspannung stehenden Schließriegels erfolgt beim Einfahren der Falle in das Schloß.

Hierzu wird ein in einer Ausnehmung des Schließriegels hohender Stellhebel beim Einfahren der Falle in das Schloß von der Falle angehoben. Dieses Schloß weist demzufolge den Nachteil auf, daß der Schließriegel bereits beim Einfahren der Falle ausfährt, also zu einem Zeitpunkt, zu welchem der Schließriegel mit der zugehörigen Ausnehmung im Schloßstulp noch nicht fluchtet. Eine ordnungsgemäße Funktion dieses Schloßes ist daher nicht gewährleistet.

### Vorteile der Erfindung

Das erfindungsgemäße automatische verriegelnde Schloß mit den kennzeichnenden Merkmalen des Hauptanspruchs hat demgegenüber den Vorteil, daß ohne Zusatzfalle eine ordnungsgemäße Funktion gewährleistet ist, da der Schließriegel erst beim Ausfahren der Falle in das Schließblech automatisch in seine Schließstellung ausfährt. Durch die erfindungsgemäße automatische Verriegelung entstehen andererseits keine Nachteile hinsichtlich der normalen Betätigung des Schlosses. Sie kann sowohl bei Schlössern mit axial verschiebbar geführtem Schließriegel eingesetzt werden als auch bei Schlössern mit drehbar gelagertem Schließriegel, einem sogenannten Schwenkriegel, der durch eine Drehung um 45 ° in das Schließblech einfährt. Da das vorzeitige Ausfahren des Schließriegels in das Schließblech, also bevor das Schloß vollständig in das Schließblech eingelaufen ist, unmöglich ist, ist auch keine Justierung des Schloßes nach Einbau des Schlosses in die Tür erforderlich.

Beim Ein- und Ausfahren der Falle verschiebt sich die an der Falle vorgesehene Bahn relativ zur axial im Schloß geführten Einraststange. Die Bahn ist so geformt, daß beim Ausfahren der Falle, die Einraststange aus der Ausnehmer herausgehoben wird und umgekehrt bei eingefahrener Falle in die Ansnehmung einrasten kann.

Nach einer vorteilhaften Ausgestaltung der Erfindung weist das der Falle zugewandte Ende der Einraststange einen drehbar angelenkten Hakenarm und eine mechanische Wippe auf, in die der Hakenarm einhakbar ist, wobei ein drehbar im Gehäuse gelagerter Hebelarm, dessen freies Ende eine Laufrolle aufweist, mit der dem Schließriegel abgewandten und ein entsprechendes Profil aufweisenden Schmalseite der Falle als Wippe zusammen wirkt, welche beim Hin- und Herbewegen der Falle die eingehakte Einraststange hebt und senkt, wobei der Hakenarm der Einraststange beim Einfahren der Falle in das Schloß durch Eingriffnahme eines an der Falle vorgesehenen Mitnehmers in die mechanische Wippe einhakbar ist. Die Laufrolle rollt beim Ein- und Ausfahren der Falle auf der Schmalseite der Falle ab, wobei das Profil so gestaltet ist, daß die eingehakte Einraststange beim Ausfahren der Falle angehoben wird und beim Erreichen einer bestimmter Hubhöhe den Schließriegel freigibt. Durch die an der Einraststange vorgesehene Rückstellfeder wird die Laufrolle beim Hin- und Herfahren der Falle auf der Bahn gehalten. Dadurch, daß die Einraststange mit ihrem Hakenarm beim Einfahren der Falle in das Schloß in die mechanische Wippe einhakbar ist, ist sichergestellt, daß der Auslösermechanismus für den Schließriegel durch das Einlaufen des Schloßes in das Schließblech scharf geschaltet wird. An der Drückernuß ist eine Schubstange angeordnet, die beim Verdrehen der Drückernuß in Schließrichtung den Hakenarm der Einraststange aus der Wippe ausklingt. Dadurch ist gewährleistet, daß beim Öffnen der Türe mit Hilfe der Türklinke, beim Loslassen der Türklinke und dadurch Ausfallen der Falle, der Schließriegel nicht mitausfährt, da die Einraststange aus der Wippe ausgehakt ist und daher nicht aus der Ausnehmung im Schließriegel herausgehoben wird. Beim nächsten Zudrücken der Türe kann somit das Schloß wieder in das Schließblech einlaufen und die Verriegelung ausgelöst werden.

Nach einer weiteren vorteilhaften Ausgestaltung der Erfindung weist das der Laufrolle der mechanischen Wippe zugewandte Ende des Hakenarms eine zur Laufrolle hin geneigte Fläche auf und die Profilierung an der dem Schließriegel abgewandten Schmalseite der Falle ist durch zwei aneinander anschließende keilförmige Ausnehmungen gebildet, von denen die dem Schloßstulp näher liegende Ausnehmung tiefer in die Falle geführt ist als die vom Schloßstulp weiter entfernt angeordnete Ausnehmung, wobei die Tiefe und der Ort der dem Schloßstulp näherliegenden Ausnehmung so gewählt sind, daß der Haken der Einraststange bei eingerasteter Einraststange und vollständig eingefahrener Falle in die mechanische Wippe einklinkbar ist, während die Tiefe und der Ort der anderen Ausnehmung so gewählt sind, daß bei vollständig ausgefahrener Falle und vollständig ausgefahrenem Schließregel, der Haken der ausgerasteten Einraststange ausgeklinkt ist und beim Wiedereinrasten der Einraststange durch vollständiges Einfahren des Schließriegels mit seiner geneigten Fläche gerade an der Laufrolle der Wippe von oben anliegt. Diese Ausgestaltung hat den Vorteil, daß die beim Betätigen der Falle durch den Schließzylinder eingehakte Einraststange bei vollständig ausgefahrener Falle in die Ausnehmung im Schließriegel einrasten kann, wodurch das Schloß scharf geschaltet ist. Beim nächsten Einlaufen des Schloßes in das Schließblech wird durch die zur Laufrolle hin geneigte Fläche des Hakenarms die Einraststange jedoch aus der Wippe ausgehakt, so daß beim Einfahren der Falle in die Ausnehmung der Schließriegel noch nicht ausgelöst wird. Erst wenn sich beim vollständigen Einfahren der Falle die Laufrolle in der dem Schloßstulp näher liegenden, keilförmigen Ausnehmung befindet, wird der Hakenarm wieder richtig eingehakt, so daß beim Ausfahren der Falle in das Schließblech der Schließriegel frei gegeben wird und in das Schließblech ausfahren kann.

Nach einer weiteren vorteilhaften Ausgestaltung der Erfindung ist der Schließriegel durch eine sich am Gehäuse abstützende Spiralfeder belastet. Hierdurch wird auf einfache und geeignete Weise das Ausfahren der Falle bei angehobener Einraststange bewirkt.

Nach einer weiteren Vorteilhaften Ausgestaltung der Erfindung ist der Schließriegel beim Verdrehen der Drückernuß in Öffnungsrichtung automatisch einfahrbar. Über die Drückernuß wird bei derartigen Schlössern mit Hilfe der auf einer Seite der Türe vorgesehenen Türklinke oder des Drehknopfes die Falle zum Öffnen der Türe in das Schloß eingefahren. Bei Abschlußtüren, wie beispielsweise Haustüren, ist auf der Innenseite der Türe eine Türklinke bzw. ein Drehknopf vorgesehen, während auf der Außenseite der Türe nur ein fester Knopf oder ein Griff vorhanden ist. Durch die erfindungsgemäße Ausgestaltung ist trotz automatisch verriegelndem Schloß ein Öffnen der Türe von innen allein durch Betätigung der Türklinke bzw. des Drehknopfes möglich, was beispielsweise bei Fluchttüren unbedingt erforderlich ist.

Nach einer vorteilhaften Weiterbildung dieser Merkmale weist die Drückernuß einen Fortsatz auf, der eine am Schließriegel angreifende Hebelvorrichtung betätigt, die den Schließriegel beim Verdrehen der Drückernuß in Öffnungsrichtung in seine eingefahrene Stellung verschiebt. Auf diese Weise wird das Einfahren des Schließriegels durch Drehen der Drückernuß ebenfalls rein mechanisch und daher kostengünstig ermöglicht. Die Verwendung von Hebelvorrichtungen ist bei Schlössern gebräuchlich, so daß sich auch keine konstruktiven Probleme ergeben.

Nach einer weiteren vorteilhaften Ausgestaltung der Erfindung sind im Bereich des Schließriegels im Gehäuse zwischen zwei Stellungen verschiebbar geführte Zuhaltungen vorgesehen, die in der einen Stellung ein Einfahren des Schließriegels verhindern, während sie in der anderen Stellung den Schließriegel freigeben. Derartige Zuhaltungen sind an sich bekannt. Sie dienen dazu, zu verhindern, daß der ausgefahrene Schließriegel durch gewaltsame Eingriffnahme von außen in das Schloß zurückgedrückt wird. Bei ausgefahrenem Schließriegel versperren die Zuhaltungen dem fest am Schließriegel angeordneten Endstift den Rückweg in das Schloß. Beim Aufschließen des Schlosses werden die Zuhaltungen durch den am Schließzylinder angeordneten Mitnehmerstift in ihre Freigabestellung verschoben. Da der Schließriegel üblicherweise zweimal schließbar ist, sind auch mindestens zwei unabhängige Zuhaltungen vorgesehen.

Nach einer vorteilhaften Weiterbildung dieser Merkmale sind die Zuhaltungen in Richtung auf ihre Schließstellung jeweils durch eine Rückstelleinrichtung belastet. Dies gewährleistet, daß die Zuhaltungen bei ausgefahrenem Schließriegel automatisch in ihre Schließstellung gelangen.

Nach einer vorteilhaften Weiterbildung der beiden letztgenannten Merkmale für ein automatisch verriegelndes Schloß mit beim Verdrehen der Drückernuß in Öffnungsrichtung automatisch einfahrbarem Schließriegel greift die Drückernuß an einem im Gehäuse gelagerten Hebel an, der beim Verdrehen der Drückernuß in Öffnungsrichtung die Zuhaltungen in ihre den Rückweg des Schließregels freigebende Stellung verschiebt. Hierdurch ist gewährleistet, daß beim automatischen Einfahren des Schließregels durch Verdrehen der Drückernuß, die durch die Zuhaltungen gebildete Sperre aufgehoben ist.

Ein Ausführungsbeispiel des Gegenstandes der Erfindung ist in der Zeichnung dargestellt und wird im folgenden näher beschrieben. Es zeigen:
- Fig. 1: ein Schloß in auf der Längsseite aufgebrochener Darstellung in Schließstellung mit ausgefahrenem Schließriegel und ausgefahrener Falle,
- Fig. 2: ein Schloß gemäß Fig. 1, das durch Betätigen der Drückernuß geöffnet wurde, mit eingefahrenem, scharf geschalteten Schließriegel und wieder ausfahrender Falle,
- Fig. 3: ein Schloß gemäß Fig. 1, das durch Betätigen des Schließzylinders geöffnete wurde, mit eingefahrenem, scharf geschaltetem Schließriegel und ausgefahrener Falle und
- Fig. 4: ein Schloß gemäß Fig. 1 mit eingefahrenem, scharf geschaltetem Schließriegel und durch Einlaufen in das Schließblech eingefahrener Falle.

Das in Fig. 1 dargestellte Schloß weist eine axial in einem Gehäuse 1 geführte Falle 2 und einen ebenfalls axial im Gehäuse 1 geführten Schließriegel 3 auf, die beide jeweils durch eine Ausnehmung in einem stirnseitig am Gehäuse 1 angeordneten Schloßstulp 4 aus dem Gehäuse 1 ausfahrbar sind. Die Falle 2 ist in Schließrichtung durch eine Feder 5 belastet, während in Öffnungsrichtung an der Falle 2 eine drehbar im Gehäuse 1 gelagerte Drückernuß 6 angreift. Die Drückernuß 6 ist mit einem Fortsatz 7 versehen, der an einer drehbar im Gehäuse 1 gelagerten Hebelvorrichtung 8 angreift, die auf der anderen Seite ihrer Drehachse 9 mit dem Schließriegel 3 über eine Kulissenführung 10 in Eingriff steht. An einem Absatz 11 des Schließriegels 3 greift eine sich am Gehäuse 1 abstützende Spiralfeder 12 an, die in Ausfahrrichtung des Schließriegels 3 vorgespannt ist. Der Schließriegel 3 ist auf seiner der Falle 2 zugewandten Schmalseite mit einer Ausnehmung 13 und auf seiner dem Schloßstulp 4 abgewandten Stirnseite mit einer Zahnstange 14 versehen. In die Ausnehmung 13 ist eine Einraststange 15 einrastbar, an der eine in Einrastrichtung vorgespannte Rückstellfeder 16 angreift und die andererseits mit einem drehbar angelenkten Hakenarm 17 versehen ist, der in eine im Bereich der Falle 2 angeordnete mechanische Wippe 18 einhakbar ist. Die mechanische Wippe 18 weist einen drehbar im Gehäuse 1 gelagerten Hebelarm 19 auf, dessen freies Ende mit einer senkrecht zum Hebelarm 19 angeordneten Laufrolle 20 versehen ist, die mit einem auf der dem Schließriegel 3 abgewandten Schmalseite der Falle 2 vorgesehenen Zacken 21 zusammenwirkt.

Die Zahnstange 14 des Schließriegels 3 ist auf ihrer dem Schloßstulp 4 abgewandten Seite mit einem Endstift 22 versehen, welcher mit Zähnen 23 und 24 von verschiebbar im Gehäuse 1 gelagerten Zuhaltungen 25 und 26 zusammenwirkt. Die Zuhaltungen 25 und 26 sind im Gehäuse 1 zwischen einer den Weg des Endstifts 2? freigebenden und einer den Weg des Endstifts 22 versperrenden Stellung verschiebbar gelagert und durch die Kraft je einer sich am Gehäuse 1 abstützenden Feder 28 in Richtung auf ihre Schließstellung belastet. Auf der Drehachse 9 der Hebelvorrichtung 8 ist ein weiterer Hebel 29 drehbar im Gehäuse 1 gelagert, an dem der Fortsatz 7 der Drückernuß 6 angreift und der seinerseits entgegen der Kraft der Federn 28 an den Zuhaltungen 25 und 26 mittels einer Kulisse 27 in Öffnungsrichtung angreift. An der Drückernuß 6 ist außerdem eine Schubstange 30 angeordnet, deren freies Ende mit dem Hakenarm 17 der Einraststange 15 in Eingriff bringbar ist. Auf der Drehachse 9 ist ein weiterer Hebel 32 vorgesehen, der an der Falle 2 in Öffnungsrichtung angreift und durch den Schließriegel 3 mittels einer am Hebel 32 angelenkten Kulisse 33 betätigbar ist.

In den Figuren 1 bis 4 sind jeweils andere Schließsituationen dargestellt. Während Fig. 1 das Schloß in seiner in das Schließblech eingefahrenen, also verriegelten Situation zeigt, zeigt Fig. 2 die Situation nach Betätigen der Drückernuß 6 zum Öffnen der Türe, also beim Wiederausfahren der Falle 2, und Fig. 3 die Situation nach Öffnen des Schlosses mittels Schließzylinder. Die Falle 2 ist bereits wieder vollständig ausgefahren, der Schließriegel 3 scharf geschaltet. In Fig. 4 ist die Situation beim Einlaufen des schart geschalteten Schlosses in das Schließblech dargestellt. Die Falle 2 ist bereits vollständig eingefahren und die Einraststange 15 mit ihrem Hakenarm 17 in die Wippe 18 eingehakt.

Das dargestellte und beschriebene Schloß funktioniert folgendermaßen:

Das Schloß kann in seiner in das Schließblech eingefahrenen Stellung, wie sie in Fig. 1 dargestellt ist also bei verriegelter Türe, sowohl von außen als auch von innen auf herkömmliche Art und Weise mit Hilfe eines Schlüssels geöffnet werden. Dazu wird der Schlüssel in einen nicht dargestellten Schließzylinder eingeschoben, der durch eine im Gehäuse 1 vorgesehene Ausnehmung 31 und durch eine entsprechende Ausnehmung in dem nicht dargestellten Gehäusedeckel in das Gehäuse 1 eingeschoben ist. Durch Drehen des Schlüssels kommt der Mitnehmer des Schließzylinders in Eingriff mit der Zahnstange 14, wodurch der Schließriegel 3 entgegen der Kraft der Feder 12 in das Gehäuse 1 eingefahren wird, wobei der Mitnehmer gleichzeitig die Zuhaltungen 25 und 26 nacheinander entgegen der Kraft der Federn 28 in ihre den Endstift 22 freigebende Offenstellung verschiebt. Nach zwei vollständigen Umdrehungen des Mitnehmers ist der Schließriegel 3 vollständig in das Gehäuse 1 eingefahren. Die Einraststange 15 rastet in die im Schließriegel 3 vorgesehene Ausnehmung 13 ein und verhindert ein Ausfahren des Schließriegels 3 aufgrund der Kraft der Feder 12. Das Wiederausfahren Schließriegels 3 nach der ersten Umdrehung des Schließzylinders wird durch die Zähne 23, 24 der Zuhaltungen 25, 26 verhindert. Durch eine weitere Viertelsdrehung des Mitnehmers wird über einen Hebel 32 die Falle 2 in das Gehäuse 1 eingefahren, so daß die Türe nun geöffnet werden kann. Da der Mitnehmer des Schließzylinders noch in Eingriff mit der Zahnstange 14 steht und den Schließriegel 3 festhält. kann die Falle 2 trotz eingehakter Einraststange 15 ausfahren, ohne daß der Schließriegel 3 mit ausfährt. Das Schloß befindet sich nun in der in Fig. 3 dargestellten Position. Bei geöffneter Türe ist die Falle 2 ausgefahren, während der Schließriegel 3 unter Spannung der Feder 12 aufgrund der wieder eingerasteten Stange 15 in seiner eingefahrenen Stellung verharrt. Die Laufrolle befindet sich bei ausgefahrener Falle 2 auf der dem Schloßstulp 4 abgewandten Seite des Zackens 21, so daß die eingehakte Einraststange 15 in die Ausnehmung 13 des Schließriegels 3 einrasten kann. Damit der Schließriegel 3 beim nächsten Einlaufen des Schlosses in das Schließblech nicht bereits beim Einfahren der Falle 2 ausgelöst wird, ist zum einen die Stirnfläche des Hakenarms 17 abgeschrägt ausgebildet und zum anderen ist die dem Schloßstulp 4 abgewandte Flanke des Zackens 21 weniger weit heruntergezogen als die dem Schloßstulp 4 zugewandte Flanke. Dadurch ist der Hakenarm 17 nicht vollständig in die Wippe 18 eingehakt und wird beim Einlaufen der Falle 2 durch Einwirken der vom Zacken 21 angehobenen Laufrolle 20 auf die schräge Stirnfläche ausgehakt. Beim weiteren Einfahren der Falle 2 läuft die Laufrolle 20 die dem Schloßstulp 4 zugewandte Flanke des Zackens 21 herab, und der Hakenarm 17 wird durch Einwirken der Falle 2 erneut eingehakt, diesmal jedoch vollständig, da die Einraststange 15 in dieser Stellung der Falle 2 vollständig in die Ausnehmung 13 einrasten kann.

Von innen kann die Türe mit Hilfe der Türklinke ebenfalls wie gewohnt geöffnet werden. Dazu wird über die Türklinke die Drückernuß 6 in Offnungsrichtung verdreht, im in Fig. 2 dargestellten Beispiel entgegen dem Uhrzeigersinn. Beim Verdrehen der Drückernuß 6 in Offnungsrichtung wird einerseits die Falle 2 entgegen der Rückstellfeder 5 und andererseits über den Fortsatz 7 und die Hebelvorrichtung 8 der Schließriegel 3 in das Gehäuse 1 zurückgezogen, wobei gleichzeitig über den Hebel 29 und die Kulisse 27 die Zuhaltungen 25 und 26 in ihre den Endstift 22 freigebende Offenstellung verschoben werden. Beim Zurückdrehen der Drückernuß 6 aufgrund der Kraft der Rückstellfeder 5 kommt die Stange 30 in Eingriff mit dem Hakenarm 17 der Einraststange 15, wodurch dieser aus der Wippe 18 ausgehakt wird. Das Hochlaufen der Laufrolle 20 auf der Flanke des Zackens 21 beim weiteren Ausfahren der Falle 2 bleibt daher ohne Wirkung auf die Arretierung des Schließriegels 3, so daß dieser in seiner eingefahrenen Stellung verharrt. Beim nächsten Einlaufen des Schlosses in das Schließblech wird beim Einfahren der Falle 2 die Einraststange 15 mit ihrem Hakenarm 17 wieder in die Wippe 18 eingehakt. Sobald Schloß und Schließblech fluchten, kann die Falle 2 in das Schließblech ausfahren, die eingehakte Einraststange 15 wird aus der Ausnehmung 13 des Schließriegels 3 herausgehoben, so daß dieser aufgrund der Kraft der Feder 12 ebenfalls in das Schließblech ausfährt. Das Schloß befindet sich erneut in der in Fig. 1 gezeigten Verriegelungsstellung.

Bei einem Schloß mit drehbar gelagertem Schwenkriegel ist die Funktionsweise entsprechend. Anstelle der Spiralfeder 12 wird zweckmäßig eine axial geführte und einen Anschlag aufweisende Feder eingesetzt, die bei eingefahrenem Schwenkriegel in Schließrichtung vorgespannt ist.

## Patentansprüche

1. Automatisch verriegelndes Schloß, insbesondere Türschloß, mit einer durch eine Rückstelleinrichtung in Schließrichtung beaufschlagten Falle (2) und einem durch eine Rückstelleinrichtung in Schließrichtung beaufschlagten Schließriegel (3), die in einem Gehäuse (1) mit einem auf einer Stirnseite vorgesehenen, Austrittsöffnungen für Falle (2) und Schließriegel (3) aufweisenden Schloßstulp (4) gelagert sind, und mit einem entsprechende Ausnehmungen aufweisenden Schließblech zusammenwirken, wobei der Schließriegel (3) in seiner eingefahrenen Stellung auslösbar arretierbar ist und beim Ausfahren der Falle (2) automatisch in seine Schließstellung ausfährt, und mit einer an der Falle (2) in Öffnungsrichtung angreifenden Drückernuß (6), dadurch gekennzeichnet, daß der Schließriegel (3) eine Ausnehmung (13) aufweist, in die eine in ihrer Längsrichtung verschiebbar im Gehäuse geführte Einraststange (15) zur Arretierung des Schließriegels (3) in seiner eingefahrenen Stellung einrastbar ist, daß die Einraststange (15) in Einrastrichtung durch ein Rückstellelement belastet ist, daß an der Falle (2) eine Bahnführung vorgesehen ist, in die die Einraststange (15) mit ihrem der Ausnehmung (13) im Schließriegel (3) abgewandten Ende beim Einfahren der Falle (2) einklinkbar ist und durch die die eingeklinkte Einraststange (15) beim Ausfahren der Falle (2) entgegen der Kraft des Rückstellelements aus der im Schließriegel (3) vorgesehenen Ausnehmung (13) herausziehbar ist und daß die beim Einfahren der Falle (2) durch Betätigen der Drückernuß (6) eingeklinkte Einraststange (15) beim Wiederausfahren der Falle (2) durch Zurückdrehen der Drückernuß (6) aus der Bahnführung ausklinkbar ist.

2. Automatisch verriegelndes Schloß nach Anspruch 1, dadurch gekennzeichnet, daß das der Falle (2) zugewandte Ende der Einraststange (15) einen drehbar angelenkten Hakenarm (17) aufweist, daß eine mechanische Wippe (18) vorgesehen ist, in die der Hakenarm (17) einhakbar ist, wobei ein drehbar im Gehäuse (1) gelagerter Hebelarm (19), dessen freies Ende eine Laufrolle (20) aufweist, mit der dem Schließriegel (3) abgewandten und ein entsprechendes Profil aufweisenden Schmalseite der Falle (2) als Wippe zusammenwirkt, welche beim Hin- und Herbewegen der Falle (2) die eingehakte Einraststange (15) hebt und senkt, daß der Hakenarm (17) der Einraststange (15) beim Einfahren der Falle (2) in das Schloß durch Eingriffnahme eines an der Falle (2) vorgesehenen Mitnehmers in die mechanische Wippe einhakbar ist und daß an der Drückernuß (6) eine Schubstange (30) angeordnet ist, die beim Verdrehen der Drückernuß (6) in Schließrichtung den Hakenarm (17) der Einraststange (15) aus der Wippe ausklinkt.

3. Automatisch verriegelndes Schloß nach Anspruch 1 oder 2, dadurch gekennzeichnet, daß das der Laufrolle (20) der mechanischen Wippe (18) zugewandte Ende des Hakenarms (17) eine zur Laufrolle (20) hin geneigte Fläche aufweist und daß die Profilierung der dem Schließriegel (3) abgewandten Schmalseite der Falle (2) durch zwei aneinander anschließende keilförmige Ausnehmungen gebildet ist, von denen die dem Schloßstulp (4) näher liegende Ausnehmung tiefer in die Falle (2) geführt ist als die vom Schloßstulp (4) weiter entfernt angeordnete Ausnehmung, wobei die Tiefe und der Ort der dem Schloßstulp (4) näher liegenden Ausnehmung so gewählt sind, daß der Hakenarm (17) der Einraststange (15) bei eingerasteter Einraststange und vollständig eingefahrener Falle (2) in die mechanische Wippe (18) einklinkbar ist, während die Tiefe und der Ort der anderen Ausnehmung so gewählt sind, daß bei vollständig ausgefahrener Falle (2) und vollständig ausgefahrenem Schließrigel (3) der Hakenarm (17) der ausgerasteten Einraststange (15) ausgeklinkt ist und beim Wiedereinrasten der Einraststange (15) durch vollständiges Einfahren des Schließriegels (3) mit seiner geneigten Fläche gerade an der Laufrolle (20) der Wippe (18) von oben anliegt.

4. Automatisch verriegelndes Schloß nach einem der vorhergehenden Ansprüche, dadurch gekennzeichnet, daß der Schließriegel (3) durch eine sich am Gehäuse abstützende Spiralfeder (12) belastet ist.

5. Automatisch verriegelndes Schloß nach einem der vorhergehenden Ansprüche, dadurch gekennzeichnet, daß der Schließriegel (3) beim Verdrehen der Drückernuß (6) in Öffnungsrichtung automatisch einfahrbar ist.

6. Automatisch verriegelndes Schloß nach Anspruch 5, dadurch gekennzeichnet, daß die Drückernuß (6) einen Fortsatz (7) aufweist, der eine am Schließriegel (3) angreifende Hebelvorrichtung (8) betätigt, die den Schließriegel (3) beim Verdrehen der Drückernuß (6) in Öffnungsrichtung in seine eingefahrene Stellung verschiebt.

7. Automatisch verriegelndes Schloß nach einem der vorhergehenden Ansprüche, dadurch gekennzeichnet, daß im Bereich des Schließriegels (3) im Gehäuse (1) zwischen zwei Stellungen verschiebbar geführte Zuhaltungen (25, 26) vorgesehen sind, die mit einem am Schließriegel (3) vorgesehenen Endstift (22) zusammenwirken und in der einen Stellung ein Einfahren des Schließriegels (3) verhindern, während sie in der anderen Stellung den Schließriegel (3) freigeben.

8. Automatisch verriegelndes Schloß nach Anspruch 7, dadurch gekennzeichnet, daß die Zuhaltungen (25, 26) in Richtung auf ihre Schließstellung durch eine Rückstelleinrichtung (28) belastet sind.

9. Automatisch verriegelndes Schloß nach Anspruch 7 oder 8 und mit beim Verdrehen der Drückernuß in Öffnungsrichtung automatisch einfahrbarem Schließriegel, dadurch gekennzeichnet, daß die Drückernuß (6) an einem drehbar im Gehäuse (1) gelagerten Hebel (29) angreift, der beim Verdrehen der Drückernuß (6) in Öffnungsrichtung die Zuhaltungen (25 und 26) in ihre den Rückweg des Schließriegels (3) freigebende Stellung verschiebt.

10. Automatisch verriegelndes Schloß nach einem der Ansprüche 7-9 mit zweitouriger Aus- und Einfahrbewegung des Schließriegels, dadurch gekennzeichnet, daß die Zuhaltungen (25, 26) in der Mittelstellung des Schließriegels (3) sowohl ein Einfahren als auch ein Ausfahren des Schließriegels (3) verhindern.

## Claims

1. An automatically closing lock, in particular a door lock, fitted with a catch (2) which has a return mechanism mounted in the closing direction and a locking bolt (3) fitted with a return mechanism in the closing direction, which are mounted in a housing (1) having a face-plate with an exit aperture provided on its narrow face for the catch (2) and the locking bolt (3), and with a closing plate with the corresponding openings into which the locking bolt (3) is latched in the inserted but releasable position and automatically travels outwards into its locked position when the catch (2) travels outwards, and with a door-handle nut (6) fastening in the opening direction, characterised by the locking bolt (3) having a notch (13) into which a notching bar (15) which can move longitudinally and is mounted in the housing can fit into plate and hold the locking bolt (3) when in its inserted position, by the notching bar (15) being pressed in its notching direction by a return element, by the catch (2) being provided with a guide into which the notching bar (15) can fit with its end facing away from the notch (13) when the locking bolt (3) is inserted and by which the notching bar (15) once engaged can be extracted, when the catch (2) travels outwards against the force of the return element, by the notch (13) fitted in the locking bolt (3), and by a notching bar (15) which is engaged in order to enable the door-handle nut (6) to be operated when the catch (2) travels inwards can be disengaged from the guide when the catch (2) travels outwards again by turning the door-handle nut (6).

2. An automatically closing lock along the lines of Claim 1, characterised by the end of the notching bar (15) facing towards the catch (2) having a rotatable hook arm curving towards it, by a mechanical rocker (18) being provided into which the hook arm (17) can be hooked, with a lever arm (19) which can rotate within the housing (1) in which is is mounted, the free end of which has a roller (20) together with which the narrow side of the catch (2) facing away from the closing bar (3), and with the appropriate profile, works as a rocker which raises and lowers the notching bar (15) hooked into it with the to-and-fro movement of the catch (2), by the hook arm (17) of the notching bar (15) being capable of being hooked into the mechanical rocker when the catch (2) travels inwards into the lock by the action of a fitting on the catch (2), and by a push-bar (30) being arranged on the door-handle nut (6) which, when the door-handle nut (6) is turned in the closing direction, disengages the hook arm (17) of the notching bar (15) from the rocker.

3. An automatically closing lock along the lines of Claims 1 or 2, characterised by the end of the hook arm (17) facing towards the roller (20) on the mechanical rocker (18) having a surface facing towards the roller (20), and the shape of the narrow side of the catch (2) facing away from the locking bolt (3) being formed by two wedge-shaped notches adjoining one another, of which the one lying nearer the face-plate (4) is led deeper into the catch (2) than the one arranged further away from the face-plate (4), with the depth and position of the notch further away from the face-plate (4) being so selected that the hook arm (17) of the notching bar (15) can engage in the mechanical rocker (18) when the notching bar is engaged and the catch (2) fully run in, whilst the depth and position of the other notch are so selected that, when the catch (2) and the locking bolt (3) are fully run out, the hook arm (17) of the disengaged notching bar (15) is unhooked and, when the notching bar (15) is engaged again by the locking bolt (3) being fully run in, lies with its sloping surface exactly on top of the roller (20) of the rocker (18).

4. An automatically closing lock along the lines of one of the foregoing Claims, characterised by the locking bolt (3) being pressed upon by a spiral spring (12) fixed to the housing.

5. An automatically closing lock along the lines of one of the foregoing Claims, characterised by the locking bolt (3) being capable of being run in when the door-handle nut (6) is rotated in the opening direction.

6. An automatically closing lock along the lines of Claim 5, characterised by the door-handle nut (6) having an elongation (7) which actuates a lever mechanism (8) pressing on the locking bolt (3) and pushing the locking bolt (3) into its run-in position when the door-handle nut (6) is rotated in the opening direction.

7. An automatically closing lock along the lines of one of the foregoing Claims, characterised by being provided with mountings (25, 26) in the area of the locking bolt (3) in the housing (1) capable of being moved between two positions, and which operate together with an end pin (22) fitted on the locking bolt (3) and, in the one position, prevent the locking bolt (3) from running inwards, whilst releasing the locking bolt (3) when in the other position.

8. An automatically closing lock along the lines of Claim 7, characterised by the mounting (25, 26) being forced in the direction of their closed position by a return mechanism (28).

9. An automatically closing lock along the lines of Claims 7 or 8 and with the locking bolt automatically running in when the door-handle nut is turned in the opening direction, characterised by the door-handle nut (6) pressing against a lever (29) mounted and journalled in the housing (1) which, when the door-handle nut (6) is turned in the opening direction, pushes the mountings (25, 26) into the position which releases the locking bolt (3) to move in its returning direction.
An automatically closing lock along the lines of Claims 7 to 9 with a two-revolutions inward and outward movement, characterised by the mountings (25, 26), when the locking bolt (3) is in its central position, preventing the locking bolt (3) from moving either inwards or outwards.

## Revendications

1. Serrure à condamnation automatique, serrure de porte en particulier, comportant
- un pêne demi-tour (2) chargé par un dispositif de rappel dans le sens de la fermeture,
- un pêne dormant (3) chargé, lui aussi, par un dispositif de rappel dans le sens de la fermeture,
tous deux positionnés dans un boîtier (1) doté d'une têtière (4) présentant des orifices prévus sur une face frontale pour le passage du pêne demi-tour (2) et du pêne dormant (3), et tous deux agissant ensemble avec une gâche présentant des évidements adéquats;
étant entendu que le pêne dormant (3) en position entrée peut être bloqué de sorte à pouvoir être déclenché et que ce même pêne dormant (3) sort automatiquement pour prendre sa position de fermeture, à la sortie du pêne demi-tour (2),
et comportant enfin
- un fouillot (6) qui attaque à hauteur du pêne demi-tour (2) dans le sens de l'ouverture,
caractérisée par le fait
- que le pêne dormant (3) présente un évidement (13) dans lequel une tige d'encliquetage (15), guidée dans le boîtier de sorte à pouvoir être déplacée dans le sens de sa longueur, peut être encliquetée dans sa position entrée pour bloquer le pêne dormant (3),
- que la tige d'encliquetage (15) dans le sens de l'encliquetage est chargée par un élément de rappel,
- qu'au niveau du pêne demi-tour (2), on a prévu un guidage dans lequel la tige d'encliquetage (15) peut être encliquetée avec son extrémité opposée à l'évidement (13) du pêne dormant (3), à l'entrée du pêne demi-tour (2), et grâce auquel aussi la tige (15) encliquetée peut être retirée de l'évidement (13) prévu dans le pêne dormant (3) à la sortie du pêne demi-tour (2), en s'opposant à l'effort de l'élément de rappel et caractérisée enfin par le fait
- que la tige (15) encliquetée à l'entrée du pêne demi-tour (2) suite à l'actionnement du fouillot (6) peut être désencliquetée du guidage au moment du retrait du pêne demi-tour (2) par suite du mouvement retour du fouillot (6).

2. Serrure à condamnation automatique conforme à la revendication 1 caractérisée par le fait
- que l'extrémité de la tige d'encliquetage (15) tournée vers le pêne demi-tour (2) présente un bras recourbé (17) articulé de sorte à pouvoir être pivoté,
- que l'on a prévu un dispositif mécanique à bascule (18) sur lequel le bras recourbé (17) peut être accroché; étant entendu qu'un bras de levier (19) positionné dans le boîtier (1) de sorte à pouvoir être pivoté et dont l'extrémité dégagée présente un galet (20), fait fonction de dispositif à bascule en agissant avec le petit côté du pêne demi-tour (2), situé à l'opposé du pêne dormant (3) et présentant un profil adéquat; dispositif à bascule qui soulève et abaisse la tige (15) accrochée, le pêne demi-tour (2) décrivant alors un mouvement de va-et-vient;
caractérisée encore par le fait
- qu'à l'entrée du pêne demi-tour (2) dans la serrure, le bras recourbé (17) de la tige d'encliquetage (15) peut être accroché dans le dispositif mécanique à bascule suite à l'engrènement d'un entraîneur prévu sur le pêne demi-tour (2) et caractérisée enfin par le fait
- que l'on a disposé sur le fouillot (6) une bielle de poussée (30) qui désencliquète le bras recourbé (17) de la tige d'encliquetage (15) du dispositif à bascule lorsque le fouillot (6) est tourné dans le sens de la fermeture.

3. Serrure à condamnation automatique conforme à la revendication 1 ou 2 caractérisée par le fait
- que l'extrémité du bras recourbé (17) tournée vers le galet (20) du dispositif mécanique à bascule (18) présente un plan incliné vers le galet (20) et par le fait
- que le profilage du petit coté du pêne demi-tour (2) situé à l'opposé du pêne dormant (3) est constitué par deux évidements cunéiformes joints l'un à l'autre, l'évidement plus proche de la têtière (4) étant guidé plus en profondeur dans le pêne demi-tour (2) que l'évidement plus éloigné de la têtière (4);
étant entendu que l'on choisira la profondeur et le lieu de l'évidement plus proche de la têtière (4) de telle sorte que le bras recourbé (17) de la tige d'encliquetage (15) puisse être encliqueté dans le dispositif mécanique à bascule (18), - la tige d'encliquetage est alors encliquetée et le pêne demi-tour (2), lui, complètement entré
- alors que l'on choisira la profondeur et le lieu de l'autre évidement de sorte cette fois à ce que, lorsque le pêne demi-tour (2) est complètement sorti et que le pêne dormant (3) est, lui aussi, complètement sorti, le bras recourbé (17) de la tige (15) désencliquetée soit désencliqueté et qu'avec son plan incliné, il porte précisément du haut sur le galet (20) du dispositif à bascule (18) lorsque la tige (15) est réencliquetée par suite de l'entrée complète du pêne dormant (3).

4. Serrure à condamnation automatique conforme à l'une des revendications précédentes caractérisée par le fait que le pêne dormant (3) est chargé par un ressort spiral (12) prenant appui sur le boîtier.

5. Serrure à condamnation automatique conforme à l'une des revendications précédentes caractérisée par le fait que le pêne dormant (3) peut être entré automatiquement lorsque le fouillot (6) est tourné dans le sens de l'ouverture.

6. Serrure à condamnation automatique conforme à la revendication 5 caractérisée par le fait que le fouillot (6) présente un prolongement (7) qui actionne un dispositif à levier (8) qui a pour effet d'attaquer à hauteur du pêne dormant (3) et de déplacer ce même pêne dormant (3) pour le mettre en position entrée lorsque le fouillot (6) est tourné dans le sens de l'ouverture.

7. Serrure à condamnation automatique conforme à l'une des revendications précédentes caractérisée par le fait que l'on a prévu dans la zone du pêne dormant (3), dans le boîtier (1), des arrêts (25, 26) guidés entre deux positions de sorte à pouvoir être déplacés. Ces arrêts agissent conjointement avec une goupille finale (22) prévue sur le pêne dormant (3) et dans une position, ils empêchent le pêne dormant (3) d'entrer alors que dans l'autre position, ils le libèrent.

8. Serrure à condamnation automatique conforme à la revendication 7 caractérisée par le fait que les arrêts (25, 26) sont chargés par un dispositif de rappel (28) dans le sens les menant à leur position de fermeture.

9. Serrure à condamnation automatique conforme à la revendication 7 ou 8 et comportant un pêne dormant à entrée automatique lorsque le fouillot est tourné dans le sens de l'ouverture, caractérisée par le fait que le fouillot (6) attaque à hauteur du levier (29) positionné dans le boîtier (1) de sorte à pouvoir être pivoté. Ce levier déplace les arrêts (25 et 26) pour les mettre dans leur position autorisant la course retour du pêne dormant (3), lorsque le fouillot (6) est tourné dans le sens de l'ouverture.

10. Serrure à condamnation automatique conforme à l'une des revendications 7-9 et comportant un mouvement deux tours d'entrée et de sortie du pêne dormant, caractérisée par le fait que les arrêts (25, 26) empêchent le pêne dormant (3) d'entrer et de sortir lorsque celui-ci est en position médiane.
